# DEMANDE DE BREVET EUROPEEN

(11) **EP 0 955 001 A1**
(43) Date de publication de la demande: **10.11.1999**
(21) Numéro de dépôt: 99460022.9
(22) Date de dépôt: 12.04.1999
(51) Int. Cl.: A47D 1/02, A47D 5/00, A47D 13/06

(54) **Châssis pliant pour objet de mobilier de puériculture, et procédé de fabrication correspondant**

(30) Priorité: 05.05.1998 FR 9805916
(71) Demandeur: Ampafrance, 49309 Cholet Cedex (FR)
(72) Inventeur: Lefranc, Louis, M., 44000 Nantes (FR)
(74) Mandataire: Vidon, Patrice

(57) **Abrégé**

L'invention concerne un châssis pliant pour objet de mobilier de puériculture, comprenant un premier (11) et un second éléments (12) de châssis, définissant respectivement un premier et un second plans et formant sensiblement un triangle articulé à l'un de ses sommets, maintenu en position dépliée par l'intermédiaire d'au moins un élément formant biellette de maintien (15), ledit second élément (12) de châssis présentant une portion formant axe d'articulation (123), et le premier élément de châssis (11) présentant deux portions parallèles (111 et 112) entre elles et perpendiculaires audit axe de d'articulation, et comprenant deux modules de liaison :
- un premier module de liaison (13), dit module en π, monté sur ladite portion du second élément de châssis formant axe d'articulation et recevant une extrémité de chacune desdites portions parallèles du premier élément de châssis ; et
- un second module de liaison (14), dit module en H, perpendiculaire auxdites portions parallèles du premier élément de châssis, pouvant coulisser le long desdites portions parallèles et portant une extrémité de chacun des desdits éléments de maintien.

## Description

Le domaine de l'invention est celui de la puériculture. Plus précisément, l'invention concerne la fabrication et la réalisation d'objets de mobilier pour enfants, tels les parcs, tables à langer, chaises, transats, lits, ... Plus précisément encore, l'invention concerne les châssis pliants pour de tels objets de puériculture.

Par châssis pliant, on entend un châssis pouvant prendre une position pliée, dans laquelle l'ensemble des éléments qui le constituent sont ramenés le plus possible sensiblement dans un même plan, afin de réduire son encombrement, et au moins une position dépliée dans laquelle le châssis repose de façon stable sur quatre pieds, et sert de support aux éléments définissant l'objet en question (parois d'un parc, table à langer, baignoire, chaise, hamac, transat, lit, ..).

Des châssis pliants existent depuis longtemps, dans le domaine de la puériculture. De très nombreux systèmes connus, basés notamment sur des articulations, des charnières, des biellettes, des moyens de rappel,... Il suffit de consulter des catalogues du domaine pour constater que, pour chaque pièce de mobilier de puériculture, des solutions adaptées aux besoins spécifiques de l'objet concerné ont été proposées.

Ainsi, par exemple, les parcs, les tables à langer et les baignoires peuvent exploiter une double symétrie (par rapport à la longueur et à la largeur de l'objet) pour permettre un pliage efficace.

Dans le cas des chaises hautes, il est généralement prévu un élément de châssis arrière, correspondant aux piètements arrière, sur lequel est articulé un second élément de châssis correspondant aux piètements avant. Deux articulations sont prévues, une sur chacun des piètements arrière, sensiblement au niveau de la fixation du siège proprement dit.

D'une façon générale, les châssis pliants connus sont complexes à construire, et nécessitent un nombre de pièces élevé, un montage minutieux (par exemple, pour articuler les piètements avant et arrière d'une chaise haute à l'aide de deux petits axes dont le positionnement précis est peu aisé).

De plus, ces techniques connues supposent une fabrication spécifique pour chaque objet de mobilier.

L'invention a notamment pour objectif de pallier ces inconvénients de l'état de l'art.

Plus précisément, l'objectif de l'invention est de fournir une nouvelle technique de fabrication de châssis pliants pour objets de mobilier de puériculture.

Cet objectif général comprend notamment les sous-objectifs particuliers suivants :
- fournir des châssis pliants plus simples à fabriquer et à monter que les châssis pliants de types connus ;
- fournir des châssis pliants formés par un nombre de pièces limité et simples à réaliser ;
- fournir un châssis pliant, et plus généralement un objet de mobilier correspondant, qui soit d'un coût réduit, sans que cela nuise à ses autres qualités (facilité d'utilisation, solidité, fiabilité, sécurité,...);
- fournir un nouveau type de châssis, qui permette de développer de nouveaux aspects esthétiques pour le mobilier pour enfants.

Ces objectifs, ainsi que d'autres qui apparaitront par la suite, sont atteints selon l'invention à l'aide d'un châssis pliant pour objet de mobilier de puériculture, comprenant un premier et un second éléments de châssis, définissant respectivement un premier et un second plans et formant sensiblement un triangle articulé à l'un de ses sommets, maintenu en position dépliée par l'intermédiaire d'au moins un élément formant biellette de maintien, ledit second élément de châssis présentant une portion formant axe d'articulation, et le premier élément de châssis présentant deux portions parallèles entre elles et perpendiculaires audit axe de d'articulation, et comprenant deux modules de liaison :
- un premier module de liaison, dit module en *π,* monté sur ladite portion du second élément de châssis formant axe d'articulation et recevant une extrémité de chacune desdites portions parallèles du premier élément de châssis ; et
- un second module de liaison, dit module en H, perpendiculaire auxdites portions parallèles du premier élément de châssis, pouvant coulisser le long desdites portions parallèles et portant une extrémité de chacun des desdits éléments de maintien.

On obtient ainsi un châssis particulièrement simple, et permettant la réalisation d'un nombre important d'objets de puériculture, à partir d'un même système de base. Le montage est très simple, le nombre de pièces étant réduit.

Un tel châssis pliant peut notamment être destiné à au moins un des objets appartenant au groupe comprenant :
- les parcs pour enfant ;
- les tables à langer et/ou baignoires pour enfant ;
- les lits pour enfant ;
- les chaises pour enfant, et notamment les chaises hautes ;
- les chaises pour enfant de type transat.

Selon un mode de réalisation préférentiel de l'invention, lesdits modules de liaison sont réalisés sous la forme de deux demi-coquilles complémentaires, solidarisées lors du montage.

La fabrication de ces modules est alors aisé (par exemple par moulage), de même que le montage et l'assemblage.

L'invention concerne en particulier un parc pour enfant comprenant un tel châssis pliant, et dans lequel ledit élément de maintien forme un cadre inférieur. Un tel parc comprend notamment un cadre supérieur s'étendant parallèlement audit cadre inférieur, en position dépliée, un filet formant les parois dudit parc étant tendu entre lesdits cadres inférieur et supérieur.

Avantageusement, ledit cadre supérieur est articulé sur ladite portion formant axe d'articulation du second élément de châssis, et maintenu en position déployée à l'aide d'au moins une biellette reliant ledit cadre supérieur et ledit second élément de châssis.

L'invention concerne également une table à langer comprenant un tel châssis pliant, et comprenant un cadre supérieur s'étendant parallèlement audit cadre inférieur, en position dépliée, prévu pour recevoir un plateau à langer et/ou une baignoire.

De façon préférentielle, ledit plateau à langer est équipé de plots de maintien, coopérant avec ledit cadre supérieur et, le cas échéant, avec un autre support.

Ainsi, par exemple, le plateau peut être utilisé également sur un autre support, tel qu'un lit. Avantageusement, dans ce cas, la position d'au moins certains des plots de maintien peut être réglable.

L'invention concerne encore une chaise haute comprenant un tel châssis pliant. Elle comprend notamment un cadre supérieur s'étendant parallèlement audit cadre inférieur, en position dépliée, prévu pour recevoir une tablette.

Selon un mode de réalisation avantageux, ledit cadre supérieur est monté pivotant par rapport à un axe passant par ledit premier élément de châssis, de façon qu'il puisse prendre une position de support de tablette, en venant prendre appui sur des butées prévues à cet effet sur ledit second élément de châssis, et une position de retrait, derrière ledit premier élément de châssis. Il peut, de plus, être amovible.

Préférentiellement, une telle chaise haute comprend une première traverse reliant les montants dudit premier élément de châssis et une seconde traverse reliant les montants dudit second élément de châssis, lesdites traverses coopérant avec des moyens de support du siège de ladite chaise haute.

L'invention concerne également un transat comprenant un tel châssis pliant, ledit premier élément de châssis s'étendant sensiblement parallèlement au sol, et ledit second élément de châssis supportant le hamac dudit transat.

Selon un mode de réalisation avantageux de l'invention, pour un tel transat, ledit module de liaison en H peut prendre au moins deux positions stables distincts le long dudit premier élément de châssis, correspondant à des inclinaisons différentes dudit transat.

De façon préférentielle, une pièce de support de l'assise dudit hamac, solidaire desdits éléments formant biellettes de maintien, est prévue, de façon que l'angle entre l'assise et le dossier dudit hamac varie en fonction de l'inclinaison du transat.

L'invention concerne encore un procédé de fabrication d'au moins deux types de châssis pliants disitncts pour objet de puériculture, comprenant les étapes de :
- réalisation spécifique, pour chacun desdits types de châssis, d'un premier et d'un second éléments de châssis, ledit second élément de châssis présentant une portion destinée à former axe d'articulation, et ledit premier élément de châssis présentant deux portions parallèles entre elles, et perpendiculaires audit axe de d'articulation, et d'au moins un élément de maintien en position dépliée ;
- réalisation générique, pour tous lesdits types de châssis, de deux modules de liaison, un premier module de liaison, dit module en π, et un second module de liaison, dit module en H ;
- assemblage de l'articulation de chacun desdits châssis à l'aide dudit module en π,
   lesdits premier et second éléments de châssis définissant respectivement un premier et un second plans formant sensiblement un triangle articulé à l'un de ses sommets et maintenu en position dépliée par l'intermédiaire dudit élément de maintien,
   ledit module en π étant monté sur ladite portion du second élément de châssis formant axe d'articulation et recevant une extrémité de chacune de deux portions parallèles du premier élément de châssis, de façon à former sensiblement un triangle articulé à l'un de ses sommets ;
- montage dudit module en H, perpendiculaire auxdites portions parallèles du premier élément de châssis, pouvant coulisser le long desdites portions parallèles et recevant une portion de chacun desdits éléments de maintien.

Ainsi, il est possible de réaliser plusieurs objets distincts, en ré-utilisant les mêmes pièces, ce qui permet de réaliser des économies importantes, et de simplifier la gestion des stocks.

D'autres caractéristiques et avantages de l'invention apparaitront plus clairement à la lecture de la description suivante d'un mode de réalisation préférentiel, donné à titre de simple exemple illustratif et non limitatif, de plusieurs objets de mobilier de puériculture selon l'invention, et des dessins annexés parmis lesquels :
- les figures 1A et 1B illustrent de façon très schématique les caractéristiques essentielles du châssis de l'invention respectivement en vue de côté (figure 1A) et en vue arrière (figure 1B) ;
- les figures 2A et 2B illustrent la structure d'une table à langer présentant un châssis suivant les figures 1A et 1B, respectivement en position dépliée (figure 2A) et en position pliée (figure 2B);
- les figures 3A et 3B illustrent la structure d'un parc présentant un châssis suivant les figures 1A et 1B, respectivement en position dépliée (figure 3A) et en position pliée (figure 3B);
- les figures 4A et 4B illustrent la structure d'une chaise haute présentant un châssis suivant les figures 1A et 1B, respectivement en position dépliée (figure 3A) et en position pliée (figure 3B);
- les figures 5A et 5B illustrent la structure d'un transat présentant un châssis suivant les figures 1A et 1B, respectivement en position dépliée (figure 5A) et en position pliée (figure 5B);
- la figure 6 présente le premier module de liaison (module en π) des figures précédentes ;
- la figure 7 présente le second module de liaison (module en H) des figures précédentes ;
- la figure 8 est un schéma synoptique général illustrant un procédé particulier de fabrication de différents châssis selon l'invention.

L'invention concerne donc un nouveau châssis pour objets de mobilier de puériculture. Le principe général de ce châssis est illustré par les figures 1A et 1B.

La figure 1A présente, vus de côté, les éléments de châssis communs à toutes les pièces de mobilier. Les aspects spécifiques complémentaires sont discutés par la suite, en relation avec les figures correspondantes. La figure 1B illustre le châssis de la figure 1A vu de derrière. Il est clair que, sur ces figures 1A et 1B, les échelles et les rapports de taille entre les différentes pièces ne sont pas obligatoirement respectés.

Un châssis selon l'invention comprend donc un premier élément de châssis 11 et un second élément de châssis 12. Ces deux éléments de châssis 11 et 12 sont articulés à l'une de leurs extrémités par l'intermédiaire d'un premier module de liaison 13.

Un second module de liaison 14 est prévu, qui peut coulisser sur le premier élément de châssis 11. Il est solidaire d'au moins une biellette 15 (classiquement, pour des raisons de symétrie, on prévoit une biellette sur chacun des côtés du châssis, ou une pièce unique comprenant les deux biellettes, formant par exemple un "U" ou un cadre complet). Ces biellettes sont montées pivotante sur le second élément de châssis 12 à leur autre extrémité.

Ainsi, en position dépliée, les éléments de base du châssis définissent sensiblement un profil en "A" (figure 1A).

Lors du pliage, le second module de liaison 14 coulisse le long du premier élément de châssis 11 vers le premier module de liaison 13 (ou dans le sens opposé). La biellette 15 et le premier module de liaison 13 ramènent alors le second élément de châssis 12 dans le plan du premier élément 11.

De façon préférentielle, les éléments de châssis 11 et 12 sont sensiblement incurvés, et non classiquement rectilignes. Outre l'aspect esthétique nouveau, cela permet notamment au second élément de châssis 12 d'assurer un support et un maintien efficaces des éléments spécifiques de la pièce de mobilier concerné.

Par ailleurs, cette ligne incurvée permet de définir un point mort, pouvant former sécurité anti-repliement (par exemple, dans le cas de la chaise haute décrit par la suite, il n'est pas possible de replier de façon involontaire la chaise en agissant sur les extrémités des piètements (comme pourrait le faire un enfant qui agirait sur les piètements avant, les piètements arrière étant maintenus contre un mur. En l'absence de ce point mort, une sécurité supplémentaire s'avérerait nécessaire.

De plus, cette forme permet d'obtenir une plus grande stabilité que de simples piètements rectilignes.

On notera également, comme cela apparait clairement sur la figure 1B, que l'écartement entre les montants 111 et 112 du premier élément de châssis 11 est très réduit par rapport à l'écartement entre les montant 121 et 122 du second élément de châssis. Le second élément du châssis 12 doit en effet pouvoir recevoir un hamac, une baignoire, les parois d'un parc,...

Les montants 111 et 112 sont quant à eux prévus pour coopérer avec les deux modules de liaison 13 et 14. Pour assurer la stabilité, ils se terminent par des pieds 113 et 114 écartés s'étendant parallèlement au sol.

Avantageusement, le premier élément de châssis 11 est formé de deux montants indépendants et identiques. Le second élément de châssis 12 peut quant à lui être réalisé dans une seule pièce, dont la partie intermédiaire 123 forme l'axe d'articulation du châssis. Ces deux éléments de châssis 11 et 12 sont par exemple réalisés à l'aide de pièces tubulaires, selon des techniques classiques.

Dans la plupart des cas, le châssis sera utilisé dans la position illustrée en figure 1A. Il est clair cependant qu'il peut être basculé (le premier élément 11 étant alors sensiblement horizontal) sans sortir du cadre de l'invention. C'est par exemple le cas du transat décrit plus loin.

Les figures 2A et 2B présentent une structure (c'est-à-dire essentiellement le châssis et certains éléments constitutifs, mais non l'habillage, la finition ou les éléments optionnels) d'une table à langer selon l'invention.

On reconnait, sur la figure 2A, le premier élément de châssis 11 et le second élément 12 qui définissent les quatre pieds 21₁ à 21₄ de la table. Le premier module de liaison (module en π) 13 est monté sur la partie intermédiaire 123 du second élément de châssis, et peut pivoter sur cet axe. Il maintient par ailleurs les deux montants 111 et 112 du premier élément de châssis 11.

Le second module de liaison (module en H) 14 est monté coulissant sur les deux montants 111 et 112. Il maintient par ailleurs un cadre 22, qui est également relié aux montants 121 et 122 par l'intermédiaire de deux axes 23₁ et 23₂ autour desquels il peut pivoter.

Ce cadre 22 joue donc le rôle des biellettes 15 décrit précédemment. Il peut par ailleurs servir de support par exemple à une tablette.

Le second module de liaison 14 est arrêté dans la position voulue (cadre 22 en position horizontale) à l'aide d'une butée 213, qui s'étend avantageusement entre les deux montants 111 et 112.

Le châssis comprend encore un second cadre 24 qui peut recevoir un plateau à langer et/ou une baignoire. Ce cadre 24 est monté articulé sur la partie intermédiaire 123 du second élément de châssis, par l'intermédiaire de deux charnières 25₁ et 25₂.

En position dépliée, ce cadre 24 s'étend en position supérieure horizontale. Il est maintenu dans cette position par l'intermédiaire de deux biellettes 26₁ et 26₂ dont l'une des extrémités est montée pivotante sur le montant 121, 122, par l'intermédiaire d'un axe 27₁, 27₂ et dont l'autre extrémité peut coulisser sur le cadre 24, par l'intermédiaire d'un coulisseau 28₁, 28₂ qui porte un axe autour duquel l'extrémité de la biellette peut pivoter. Une butée 29₁, 29₂ est prévue, qui correspond à la position adéquate du cadre 24 en position dépliée.

On notera que, du fait de la forme incurvée des montants, les biellettes 26₁ et 26₂ jouent également une fonction de sécurité. Elles présentent un point mort, qui empêche tout basculement intempestif de la partie haute.

La baignoire ou le plateau à langer 210 peuvent être amovibles. Dans le cas du plateau à langer notamment, il peut également être monté articulé sur le cadre 24.

Le plateau à langer illustré présente deux arceaux de maintien 211₁, 211₂ destinés à empêcher les chutes de l'enfant, et permettant le portage du plateau. Il se positionne aisément et de façon stable sur le cadre 24 grâce à la présence de plots 212 qui viennent en contact avec l'intérieur et/ou l'extérieur du cadre 24.

D'autres systèmes de fixation peuvent également être prévus. On notera par ailleurs que plusieurs plots peuvent être implantés, de façon à permettre la réutilisation du suport à langer sur un autre objet de mobilier, tel que par exemple un lit, même si es sdimensions ne sont pas exactement les mêmes que celles de la table à langer. On peut également prévoir que la position d'au moins certains des plots soit réglable.

En position pliée (figure 2B), le châssis est ramené dans un seul plan. Le module de liaison en H 14 a coulissé vers le module de liaison en π 13, le long des montants 111 et 112. Il a entraîné le cadre inférieur 22, qui a pivoté le long des axes 23₁ et 23₂. Dans un premier temps, les coulisseaux 28₁ et 28₂ avaient été ramenés vers la partie intermédiaire 123, de façon à ramener le cadre supérieur 24 dans le même plan que celui défini par les montants 121 et 122, sous l'action des biellettes 26₁ et 26₂.

Les figures 3A et 3B présentent le châssis pliant d'un parc selon l'invention. Le principe de base de ce châssis est très proche de celui décrit précédemment pour la table à langer.

On ne redécrit donc pas à nouveau l'ensemble des éléments, mais on souligne seulement les quelques aspects particuliers.

Le cadre inférieur 22 porte le plancher 31 du parc. Pour cette raison, ce cadre est placé plus bas que celui de la table à langer. Ce plancher peut être solidarisé au cadre 22 par un ou plusieurs crochets 34.

Les parois du parc (non représentées) sont classiquement formées par un filet souple, ou un élément similaire, tendu entre le cadre inférieur 22 et le cadre supérieur 24.

Les biellettes 26₁ et 26₂ de maintien du cadre supérieur 24 sont montées pivotantes sur le cadre 24 (axes 32₁ et 32₂). Ce cadre 24 sert également de support de l'arceau de maintien ou de la main courante qui sera monté sur le parc. Il pourrait également former lui-même cette main courante.

Les coulisseaux 28₁ et 28₂ sont donc quant à eux montés sur les montants 121 et 122. De même, les butées 33₁ et 33₂ sont alors ménagées sur ces montants 121 et 122. On montre ainsi, entre les figures 2A et 3A, que les deux modes de réalisation sont possibles, que ce soit pour l'un ou l'autre des objets de mobilier.

Par ailleurs, on peut prévoir un crochet 35, qui permet de maintenir le parc en position pliée, en solidarisant le plancher à un élément du châssis.

La figure 3B illustre le châssis de la figure 3A en position pliée. Le pliage est obtenu de la même façon que cela a été décrit en relation avec la figure 2B. A nouveau, on constate que le châssis s'étend alors sensiblement dans un même plan, et présente un encombrement très réduit.

La figure 4A présente une chaise haute selon l'invention. A nouveau, on reconnait le premier élément de châssis 11 et le second élement de châssis 12 articulé sur le module en π 13, ainsi que le module en H 14, coulissant sur les montants 111 et 112 et portant le cadre inférieur 22. En position dépliée, ce cadre s'étend sensiblement horizontalement. Le module de liaison en H 14 est maintenu en position par une butée 213 s'étendant entre les deux montants 111 et 112.

Un cadre supérieur 41 est également prévu. Toutefois, contrairement aux deux objets décrits précédemment, il ne s'étend pas au niveau de la partie supérieure du châssis (c'est-à-dire au niveau de l'élément de liaison 13), mais à une position intermédiaire. Ce cadre supérieur est en effet prévu pour maintenir le siège (non représenté) et pour recevoir une tablette (également non représentée). Il est avantageusement amovible.

Ce cadre 41 est monté pivotant sur un axe 42 reliant les deux montants 111 et 112, et perpendiculaires à ces derniers. Les éléments formant l'articulation comprennent avantageusement deux modules clipsés 46₁ et 46₂ (figure 4B), qui permettent.la désolidarisation du cadre et du châssis.

Il repose par ailleurs sur deux ergots 43₁ et 43₂ prévus à cet effet sur les montants 121 et 122 du second élément du châssis 12. La position de ces ergots 43₁ et 43₂ est prévue de façon que lorsque la chaise est en position dépliée, le cadre supérieur soit sensiblement horizontal.

Avantageusement, on prévoit également une traverse 44 s'étendant entre les deux montants 121 et 122, perpendiculaires à ces derniers, au niveau de l'assise du siège. Une sangle 45 peut être placée entre la traverse 44 et l'axe 42 pour maintenir le siège dans la position voulue. La longueur de cette sangle peut être réglable.

Le siège peut être équipé de différents élements de sécurité et de maintien (tels qu'une ceinture ou un harnais, un élément réhausseur,...). Le siège peut avantageusement prendre plusieurs formes successives, de façon à être adapté aux différents âges d'un enfant. A cette effet, le cadre 41 peut être basculé de façon à être ramené le long du premier élément de châssis, même lorsque la chaise est dépliée.

Par ailleurs, la tablette est avantageusement amovible et conçue de façon à pouvoir prendre plusieurs positions sur le cadre 41.

La figure 4B illustre la chaise de la figure 4A, en position pliée. On a tout d'abord ramené le cadre 41 à l'arrière de l'ensemble, le long du premier élément de châssis 11, puis on a fait coulissé le module de liaison 14 vers le module de liaison 21, de façon que le cadre inférieur 22 ramène le second élément de châssis 12 dans le même plan que le premier élément de châssis 11.

Les figures 5A et 5B présentent le châssis pliant d'un transat selon l'invention. Dans ce mode de mise en oeuvre, la disposition des éléments est légèrement modifiée, bien que la construction du châssis en lui-même reste similaire à celle déjà décrite. En effet, le châssis a été "basculé" de 90°, le premier élément de châssis 11 se trouvant désormais en position inférieure.

Par rapport aux objets déjà décrits, on constate qu'il n'y a pas ici l'équivalent du cadre supérieur 21. En effet, le hamac du transat prend directement appui sur le second élément de châssis 12.

Par ailleurs, le cadre inférieur 22 est remplacé par une pièce en U 51, dont les deux branches parallèles 511 et 512 jouent le rôle des biellettes déjà décrites et dont la partie intermédiaire 513 est solidaire du module de liaison en H 14. Avantageusement, cette partie intermédiaire 513 circule sous le premier élément de châssis 11. Les extrémités supérieures des éléments formant biellettes 511 et 512 portent un élément (par exemple, un fil métallique rigide) qui définit le contour de l'assise du hamac.

Le principe du pliage est le même que celui décrit précédemment. On déplace le module de liaison 14 le long des montants 111 et 112, pour ramener le second élément de châssis 12 dans le même plan que le premier élément de châssis 11. Toutefois, dans le cas du transat, le pliage est obtenu en éloignant le module de liaison 14 du module de liaison 13, comme cela aparait sur la figure 5B.

On notera par ailleurs que l'on peut prévoir plusieurs positions stables pour le module de liaison 14 le long du premier élément de châssis 11 qui correspondent à plusieurs inclinaisons possibles du transat. Plusieurs techniques peuvent être envisagées pour définir ces différentes positions. Une technique avantageuse est notamment décrite dans une damande de brevet conjointe déposée au nom du même Déposant et ayant pour titre "Dispositif de réglage de l'inclinaison d'une chaise pour enfant, et chaise correspondante".

Dans ce cas, on constate que les différentes positions inclinaisons agissent indépendamment sur le second élément de châssis (qui correspond au dossier du hamac), et sur les pièces 511 et 512, et donc sur le fil 52 (qui correspond à l'assise du hamac). En conséquence, on peut obtenir un angle d'ouverture entre le dossier et l'assise variable en fonction de l'inclinaison retenue.

Comme indiqué précédemment, l'invention permet avantageusement de réutiliser les mêmes modules de liaison pour plusieurs châssis différents. Outre un effet de gamme intéressant, cela permet bien sûr des économies d'échelle.

Selon un mode de réalisation avantageux, ces modules de liaison sont réalisés sous la forme de deux demi-coques, par exemple en matière plastique, que l'on vient mettre en place sur les éléments de châssis avant de les solidariser.

La figure 6 illustre la structure intérieure d'une demi-coque du premier module de liaison (module en π) selon l'invention. Ce module est appelé module en π parce que les éléments de châssis avec lesquels il coopère définissent approximativement cette lettre.

Il comprend deux ouvertures 61 et 62 permettant le passage de la partie intermédiaire 123 du second élément de châssis. Des nervures 63₁ à 63₆ assurent le bon positionnement du module par rapport à cet élément intermédiaire 123, et donc une articulation ajustée des deux éléments de châssis.

Par ailleurs, il présente deux autres ouvertures 64 et 65, pour chacun des montants 111 et 112 du premier élément de châssis 11. Ces montants sont positionnés La figure 7 illustre le second module de liaison (module en H) selon l'invention. Ce module est appelé module en H parce que les éléments de châssis avec lesquels il coopère définissent approximativement cette lettre.

Il comprend quatre ouvertures 71₁, 71₂, 72₁, 72₂ recevant respectivement les montants 111 et 112, et permettant le coulissement du module en H le long de ces derniers. Deux autres ouvertures 73 et 74 reçoivent une partie du cadre inférieur 22 (ou de la pièce en U 51). Le module en H est conçu de façon qu'une rotation soit possible autour de cette partie qui le traverse.

De même que pour le module en π, des nervures sont prévues pour le positionnement adéquat des différents éléments.

La figure 8 illustre très schématiquement le procédé de fabrication de différents types de châssis que permet d'envisager la structure de châssis de l'invention.

Selon ce procédé, on réalise spécifiquement chaque pièce propre à chaque châssis, par exemple :
- pièces propres à la table à langer (81) ;
- pièces propres au parc (82) ;
- pièces propres à la chaise haute (83) ;
- pièces propres au transat (84) ;
- ...

Par ailleurs, on réalise pour l'ensemble de ces châssis d'un part le premier module de liaison (85) et le second module de liaison (86).

A partir de ces deux sources, on peut monter chacun de ces châssis, puis l'objet complet (87 à 810).

Ce procédé peut encore être utilisé en banalisant d'autres aspects que la seule réalisation des modules de liaison. En effet, d'autres pièces peuvent se retrouver à l'identique sur plusieurs éléments. Par ailleurs, l'utilisation d'un même matériau de base (tubes formant le châssis) est également possible.

Outre les quatre pièces de mobilier décrites dans l'invention, il est clair que cette technique permet de réaliser encore d'autres objets de mobilier, tels qu'un lit pliant, une commode,...

## Revendications

1. Châssis pliant pour objet de mobilier de puériculture, caractérisé en ce qu'il comprend un premier (11) et un second éléments (12) de châssis, définissant respectivement un premier et un second plans et formant sensiblement un triangle articulé à l'un de ses sommets, maintenu en position dépliée par l'intermédiaire d'au moins un élément (15) formant biellette de maintien,
ledit second élément (12) de châssis présentant une portion (123) formant axe d'articulation, et le premier élément (11) de châssis présentant deux portions (111, 112) parallèles entre elles et perpendiculaires audit axe de d'articulation (123), et en ce qu'il comprend deux modules de liaison :
- un premier module de liaison (13), dit module en π, monté sur ladite portion (123) du second élément de châssis formant axe d'articulation et recevant une extrémité de chacune desdites portions parallèles (111, 112) du premier élément de châssis ; et
- un second module de liaison (14), dit module en H, perpendiculaire auxdites portions parallèles (111, 112) du premier élément de châssis, pouvant coulisser le long desdites portions parallèles (111, 112) et portant une extrémité de chacun des desdits éléments de maintien (15).

2. Châssis pliant selon la revendication 1, caractérisé en ce qu'il est destiné à au moins un des objets appartenant au groupe comprenant :
- les parcs pour enfant ;
- les tables à langer et/ou baignoires pour enfant ;
- les lits pour enfant ;
- les chaises pour enfant, et notamment les chaises hautes ;
- les chaises pour enfant de type transat.

3. Châssis pliant selon l'une quelconque des revendications 1 et 2, caractérisé en ce que lesdits modules de liaison sont réalisés sous la forme de deux demi-coquilles complémentaires (Fig. 6 et 7), solidarisées lors du montage.

4. Parc pour enfant comprenant un châssis pliant selon l'une quelconque des revendications 1 à 3, caractérisé en ce que ledit élément de maintien forme un cadre inférieur (22), et en ce qu'il comprend un cadre supérieur (24) s'étendant parallèlement audit cadre inférieur , en position dépliée, un filet formant les parois dudit parc étant tendu entre lesdits cadres inférieur (22) et supérieur (24).

5. Parc pour enfant selon la revendication 4, caractérisé en ce que ledit cadre supérieur (24) est articulé sur ladite portion (123) formant axe d'articulation du second élément de châssis, et maintenu en position déployée à l'aide d'au moins une biellette (26₁, 26₂ reliant ledit cadre supérieur et ledit second élément de châssis.

6. Table à langer comprenant un châssis pliant selon l'une quelconque des revendications 1 à 3, caractérisée en ce qu'elle comprend un cadre supérieur (24) s'étendant parallèlement audit cadre inférieur (22), en position dépliée, prévu pour recevoir un plateau à langer (210) et/ou une baignoire.

7. Table à langer selon la revendication 6, caractérisée en ce que ledit plateau à langer (210) est équipé de plots de maintien (212), coopérant avec ledit cadre supérieur (24) et, le cas échéant, avec un autre support.

8. Chaise haute comprenant un châssis pliant selon l'une quelconque des revendications 1 à 3, caractérisée en ce qu'elle comprend un cadre supérieur (41) s'étendant parallèlement audit cadre inférieur (22), en position dépliée, prévu pour recevoir une tablette.

9. Chaise haute selon la revendication 7, caractérisée en ce que ledit cadre supérieur (41) est monté pivotant par rapport à un axe passant par ledit premier élément de châssis (111, 112), de façon qu'il puisse prendre une position de support de tablette, en venant prendre appui sur des butées (43₁, 43₂) prévues à cet effet sur ledit second élément de châssis (121, 122), et une position de retrait, derrière ledit premier élément de châssis.

10. Chaise haute selon l'une quelconque des revendications 7 et 8, caractérisée en ce qu'elle comprend une première traverse (42) reliant les montants dudit premier élément de châssis et une seconde traverse (44) reliant les montants dudit second élément de châssis, lesdites traverses (42, 44) coopérant avec des moyens de support (45) du siège de ladite chaise haute.

11. Transat comprenant un châssis pliant selon l'une quelconque des revendications 1 à 3, caractérisée en ce que ledit premier élément de châssis (111, 112) s'étend sensiblement parallèlement au sol, et en ce que ledit second élément (121, 122) de châssis supporte le hamac dudit transat.

12. Transat selon la revendication 11, caractérisé en ce que ledit module de liaison en H (14) peut prendre au moins deux positions stables distinctes le long dudit premier (111, 112) élément de châssis, correspondant à des inclinaisons différentes dudit transat.

13. Transat selon la revendication 12, caractérisé ce qu'il comprend une pièce (52) de support de l'assise dudit hamac, solidaire desdits éléments formant biellettes de maintien (511, 512), de façon que l'angle entre l'assise et le dossier dudit hamac varie en fonction de l'inclinaison du transat.

14. Procédé de fabrication d'au moins deux types de châssis pliants pour objet de puériculture, caractérisé en ce qu'il comprend les étapes de :
- réalisation spécifique (81 à 84), pour chacun desdits types de châssis, d'un premier (11) et d'un second éléments (12) de châssis, ledit second élément de châssis présentant une portion destinée à former axe d'articulation, et ledit premier élément de châssis présentant deux portions parallèles entre elles, et perpendiculaires audit axe de d'articulation, et d'au moins un élément de maintien en position dépliée ;
- réalisation générique (85, 86), pour tous lesdits types de châssis, de deux modules de liaison, un premier module de liaison (13), dit module en *π,* et un second module de liaison (14), dit module en H ;
- assemblage de l'articulation (87 à 810) de chacun desdits châssis à l'aide dudit module en π,
lesdits premier et second éléments de châssis définissant respectivement un premier et un second plans formant sensiblement un triangle articulé à l'un de ses sommets et maintenu en position dépliée par l'intermédiaire dudit élément de maintien,
ledit module en π étant monté sur ladite portion du second élément de châssis formant axe d'articulation et recevant une extrémité de chacune de deux portions parallèles du premier élément de châssis, de façon à former sensiblement un triangle articulé à l'un de ses sommets ;
- montage (87 à 810) dudit module en H, perpendiculaire auxdites portions parallèles du premier élément de châssis, pouvant coulisser le long desdites portions parallèles et recevant une portion de chacun desdits éléments de maintien.
